# EUROPÄISCHE PATENTSCHRIFT

(11) **EP 0 881 865 B1**
(45) Veröffentlichungstag und Bekanntmachung des Hinweises auf die Patenterteilung: **18.09.2002**
(21) Anmeldenummer: 98109597.9
(22) Anmeldetag: 27.05.1998
(51) Int. Cl.: H05H 1/24

(54) **Vorrichtung zur Erzeugung einer Vielzahl von Niedertemperatur-Plasmajets**
Device for producing a plurality of low temperature plasma jets
Dispositif de production d'une pluralité de jets de plasma basse température

(30) Priorität: 30.05.1997 DE 19722624
(43) Veröffentlichungstag der Anmeldung: 02.12.1998
(73) Patentinhaber: JE PlasmaConsult GmbH, 42285 Wuppertal (DE)
(72) Erfinder: Engemann, Jürgen, Prof. Dr. Dr. h.c., 42119 Wuppertal (DE); Korzec, Darius, Dr., 42119 Wuppertal (DE); Mildner, Mark, 42283 Wuppertal (DE)
(74) Vertreter: Patentanwälte Ostriga & Sonnet

(56) Entgegenhaltungen:
- EP-A- 0 502 829
- EP-A- 0 727 508
- DE-A- 4 233 895
- D. Korzec et al., Multi-jet hollow cathode discharge for remote polymer deposition, Surface and Coatings Technology 93 (1997) 128-133; Beitrag zum 3rd European Workshop on Large area Coating, Juni 1995, Würzburg

## Beschreibung

Die Erfindung bezieht sich auf eine Vorrichtung zur Erzeugung einer Vielzahl von Niedertemperatur-Plasmajets nach dem Oberbegriff des Anspruches 1.

Die erfindungsgemäße Vorrichtung erzeugt Plasmajets mittels zugeführter Hochfrequenzleistung unter Ausnutzung des Hohlkathodeneffektes. Dabei wird die benötigte Energie durch einen Hochfrequenzgenerator mit einer Frequenz zwischen 100 kHz und 100 MHz bereitgestellt. Aufgrund postalischer Einschränkungen benutzt man in der Regel die Frequenz 13,56 MHz. Die Hochfrequenzleistung wird mit Hilfe eines geeigneten Netzwerkes angepaßt.

Eine spezielle Form von Gasentladungen stellen die Hohlkathodenentladungen dar, die unabhängig von der Anregungsart Plasmen mit hoher Ionendichte erzeugen. Von Gleichstrom-Hohlkathodenentladungen wird schon sehr früh in diesem Jahrhundert berichtet, beispielsweise im Aufsatz von Günther-Schulze *Zeitschrift für Physik* 30, Seite 175-186 (1924). Im Aufsatz von Little und von Engel Proc. *R. Soc.* 224, Seite 209-227 (1954) wird erstmals eine Theorie für Gleichstrom-Hohlkathodenentladungen entwickelt. Der Aufsatz von *Pillow, Spectrochimica Acta* 36B, Seite 821-843 (1981) gibt einen Überblick über die diversen physikalischen Eigenschaften von Gleichstrom-Hohlkathodenentladungen. In der Literatur finden sich eine Reihe von Hohlkathoden-Gleichstromentladungen zur Beschichtung von Substraten, so z.B. im Aufsatz von Jansen, Kuhman und C. Taber, *J. Vac. Sci. Technol.* Vol. A7 (6), Seite 3176-3182 (1989).

Gleichstromentladungen und somit auch solche linearen Anordnungen, wie sie im Aufsatz von Belkind, Li, Clow und F. Jansen, *Surface and coating Technology* 76-77, Seite 738-743 (1995) vorschlagen werden, sind nicht für solche Prozesse geeignet, bei denen eine isolierende Beschichtung auf einem Substrat deponiert wird. Da dieses als Elektrode dient, kann mit der vollständigen isolierenden Bedeckung die Entladung nicht aufrecht erhalten werden. In der Vorrichtung von Belkind et. al. wird das zu behandelte Substrat als Anode genutzt. Somit eignen sich auch Isolatoren naturgemäß nicht als Substrate zur Oberflächenbehandlung.

Im US Patent 5464667 von Köhler, Kirk und Follett wird ein Verfahren vorgestellt, mit welchem es möglich ist, mittels einer Gleichstrom-Hohlkathodenentladung auf Substrate jeglicher Art, wie z.B. Kunststoffolien, kohlenstoffreiche Schichten abzuscheiden. Das Plasma wird innerhalb zweier seriell angeordneter Hohlkathoden generiert, wobei eine Hohlkathode aus rechteckigen parallelen Platten besteht und einen sogenannten Hohlkathodenschlitz bildet. Der Einsatz eines derartigen Schlitzes limitiert jedoch die Skalierbarkeit der Vorrichtung, da für eine vorgegebene Behandlungsbreite ein konstantes Verhältnis der Breite zur Schlitzhöhe eingehalten werden muß.

In einem Aufsatz von Horwitz in *Appl. Phys.* Lett. 43(10), Seite 997-979 (1983) wird erstmals von Hohlkathodenentladungen berichtet, die mit hochfrequenter Leistung betrieben werden. Mit der dort beschriebenen Vorrichtung werden Ätzprozesse durchgeführt, wobei das Substrat in der Hohlkathode selbst angebracht ist. Auf Grund der Konstruktion bilden sich keine Niedertemperatur-Plasmajets, da die Gasteilchen durch einen Spalt aus der Hohlkathode strömen.

Im Aufsatz von Lejeune, Grandchamp, Kessi und Gilles, Vacuum 36, Seite 837-840 (1986) wird berichtet, daß Hochfrequenz-Hohlkathodenentladung in einer Hochfrequenz-Ionenquelle eingesetzt wird. Die Hohlkathoden sind in einer Matrix angeordnet, welche sich in einem auf Hochspannung liegenden Anodenzylinder befindet. In diesen Anodenzylinder strömt das Arbeitsgas ein und gelangt von dort in die Hohlkathoden, wo ein dichtes Plasma erzeugt wird. Zur Verbesserung der Plasmahomogenität wird an den Anodenzylinder ein Magnetfeld angelegt. Beim Betrieb der Hochfrequenz-Ionenquelle bilden sich jedoch keine Niedertemperatur-Plasmajets aus.

Im US Patent 4954751 von Kaufman und Robinson wird von einer Vorrichtung berichtet, bei der in zwei voneinander elektrisch isolierten Kavitäten hochfrequente Hohlkathodenentladungen erzeugt werden. Die Kavitäten werden parallel von einem Generator mit Leistung versorgt. Das Arbeitsgas strömt jedoch nicht direkt in die Hohlkathoden ein. Die Vorrichtung ist auf zwei Hohlkathoden beschränkt, so daß eine Skalierung nicht möglich scheint. Außerdem werden keine Plasmajets extrahiert, da diese Vorrichtung lediglich als Elektronenquelle dienen soll, so daß diese Vorrichtung nicht in Plasmapolymerisationsprozessen eingesetzt werden kann.

Niedertemperatur-Plasmajets werden in DE 3620214 Al und im Aufsatz von Bardos und Dusek in *Thin Solid Films* Vol. 158, Seite 265-270 (1988) bei einer Vorrichtung zur plasmaunterstützen CVD (Chemical Vapour Deposition) mit sehr hohen Raten erstmals beschrieben. Die Vorrichtung besteht aus einer Hohlkathode, die mit hochfrequenter Leistung (27,12 MHz) betrieben wird. Bei dieser Vorrichtung dient das Substrat selbst bzw. auch die Prozeßkammer als Gegenelektrode. Mit dieser Vorrichtung können Abscheideraten von einigen µm pro Minute zur Erzeugung von Nitridschichten erzielt werden. Es wird jedoch von keiner Anordnung berichtet, die eine großflächige Abscheidung auf bahnförmigen Substraten, wie Folien, ermöglicht. Ebenso stellt die Beschichtung von nichtleitenden Substraten ein Problem dar.

Ein anderes Konzept zur Erzeugung von Niedertemperatur-Plasmajets wird in WO 96/16531 von Bardos und Barankova (1995) beschrieben. Bei dieser Vorrichtung sind zwei parallele Platten von einigen Zentimetern Länge zu einer Hochfrequenz-Hohlkathode zusammengefaßt. Eine Magnetanordnung außerhalb einer Hochfrequenz-Hohlkathode bewirkt die Bildung von Plasmajets. Jedoch bildet auch hier das Substrat die Anode für die Entladung. Diese Vorrichtung dient neben dem Einsatz in Ätzprozessen zur Erzeugung harter Schichten, wie z.B. TiN, wobei das Material der Hohlkathode gesputtert wird und als Schicht auf dem Substrat deponiert wird.

In DE 4233895 Al von Engemann und Korzec, bzw. im Aufsatz von Korzec, Schott und Engemann *J. vac. Sci.Technol*. A13 Seite 843-848(1995) wird von einer Hochfrequenz-Hohlkathoden-Plasmaquelle zur Oberflächenmodifikation von bewegten, zweidimensionalen Substraten berichtet. Es handelt sich hier um eine geschlossene Konstruktion mit 300 mm langen Hohlkathodenkanälen. Bei dieser Vorrichtung befinden sich keine Bohrungen in der Hohlkathode, wodurch sich kein effizientes Hohlanodenplasma ausbilden kann. In den Aufsätzen von Mildner, Korzec, Hillemann und Engemann *Verhandl. DPG* (VI) 31, Seite 743 (1996), sowie Korzec, Mildner, Hillemann und Engemann Surface and Coatings Technology 97 Seite 759- 767 (1997), *(Beitrag zur PSE' 96)* wird ebenfalls eine Hochfrequenz-Hohlkathoden-Plasmaquelle zur Oberflächenmodifikation mit geschlossener Konstruktion vorgestellt. Hierbei haben die Hochfrequenz-Hohlkathodenkanäle eine Länge von 700 mm und sind mit Kathodenbohrungen versehen. Dadurch bildet sich ein effizientes Hohlanodenplasma aus, jedoch ist diese Vorrichtung zur Deposition von Plasmapolymerfilmen auf bewegten, zweidimensionalen Substraten aufgrund der geschlossen Konstruktion nicht geeignet. Außerdem wird durch die Konstruktion die Bildung von Plasmajets verhindert.

Im Aufsatz von Korzec, Engemann, Mildner, Ningel, Borgmeier und Theirich Surface and Coatings Technology 93 Seite 128-133 (1997), *Beitrag zu 3rd European Workshop on Surface Engineering Large Area Coating LAC'95 Würzburg,* wird eine lineare Vorrichtung zur Erzeugung von Hochfrequenz-Hohlkathoden-Niedertemperaturplasmajets vorgestellt. Bei dieser Vorrichtung wird eine Hochfrequenz-Hohlkathode in einer Hohlanode koaxial angeordnet. Durch eine matrixförmige Anordnung von Bohrungen in der Hohlkathode, als auch in der Hohlanode, werden bei geeigneten Parametern Niedertemperatur-Plasmajets emittiert. Wird die Hochfrequenz-Hohlkathode beispielsweise als eine 30 cm lange Hohlkathode ausgebildet, so zeigt sich, daß bei niedrigen Kammerdrücken im Bereich von einigen Millibar nicht aus allen Bohrungen, die als Düsen fungieren, ein Plasmastrahl eines nicht-polymerisierenden Gases extrahiert wird. Es bildet sich abhängig von den Betriebsbedingungen Gasfluß, Vakuumkammerdruck, eingekoppelter HF-Leistung und der Gasart ein Muster von extrahierten Plasmastrahlen. Dieses Muster läßt sich bei dieser Vorrichtung grundsätzlich nicht vermeiden und führt zu einer inhomogenen Substratbeeinflussung. Es ist jedoch notwendig, bei niedrigen Drücken zu arbeiten, da höhere Drücke zu höheren Temperaturen auf dem Substrat und damit zu dessen Zerstörung führen können.

Es ist somit Aufgabe der Erfindung, eine Vorrichtung zur Erzeugung einer Vielzahl von intensiven Hochfrequenz-Hohlkathoden-Niedertemperatur-Plasmajets zu schaffen, die eine homogene Disposition einer funktionalen Schicht auf einem bahnförmigen und gegebenenfalls temperaturempfindlichen Substrat ermöglicht.

Die Erfindung löst diese Aufgabe mit den Merkmalen des Anspruchs 1, insbesondere mit denen des Kennzeichenteils, wonach die Vorrichtung mehrere separate Einzelhohlkathodenkammern umfaßt, wonach jedem Plasmajet jeweils eine Einzelhohlkathodenkammer als Entladungsraum zugeordnet ist und, wonach Öffnungen (6,7) in den Einzelhohlkathoden (12) und in der Anode (11) miteinander axial fluchtende Bohrungspaare bilden.

Das Prinzip der Erfindung beruht somit im wesentlichen darauf, die Plasmajets einzeln in separaten Einzelhohlkathodenkammern zu zünden und aus den Kammern jeweils in einen Prozeßraum zu extrahieren. Mit der erfindungsgemäßen Lösung gelingt es, die Plasmajets unabhängig voneinander mit Arbeitsgas zu versorgen. Dies ermöglicht ein dauerhaftes, gleichmäßiges Brennen aller Plasmajets. Strömungstechnische Nachteile beim Stand der Technik, die verhindern, daß mehrere Plasmajets, die aus einem gemeinsamen Entladungsraum entstammen, nicht gleichmäßig dauerhaft brennen, können so beseitigt werden.

Die Ausbildung der Vorrichtung mit Kammergehäuse und Anodengehäuse ermöglicht dabei auch die Deposition von isolierenden Schichten auf ein Substrat bzw. die Deposition auf isolierende Substrate.

Aus der EP 0 727 508 A1 ist bereits ein Verfahren und eine Vorrichtung zur Behandlung von Substratoberflächen bekannt. Hier ist zur Behandlung größerer Substratflächen unter anderem vorgeschlagen, eine aus mehreren Einzelelementen gebildete Hohlkathode vorzusehen die rohrförmig sind oder die Form Kreisförmiger Scheiben haben. Bei der bekannten Vorrichtung wird an das Substrat eine Vorspannung angelegt. Außerdem wird vorgeschlagen, eine Anode auf der dem Substrat abgewandten Seite der Hohlkathode vorzusehen.

Gemäß einer vorteilhaften Ausführungsform erweitern sich Öffnungen in der Anode zumindest bereichsweise zum Prozeßraum hin. Damit wird zunächst die für den Plasmajet erkennbare Fläche der Anodenbohrung vergrößert. Es gelingt aber gleichzeitig, nebeneinander angeordnete Plasmajets voneinander abzuschirmen, so daß sie sich erst in einem substratnahen Bereich im Prozeßraum überlagern und auf diese Weise gleichmäßig brennen. Eine gegenseitige Beeinflussung benachbarter Plasmajets ist damit vermindert.

Weitere Vorteile der Erfindung ergeben sich aus den Unteransprüchen und anhand von in den Zeichnungen dargestellten Ausführungsbeispielen. Es zeigen:
Fig. 1 einen Querschnitt durch eine Hohlkathode und eine Hohlanode mit einer Hochfrequenz-Hohlkathodenentladung zur Erzeugung eines Niedertemperatur-Plasmajets mit hoher Ionendichte,
Fig. 2a einen Längsschnitt durch eine schematisch dargestellte Vorrichtung mit linear angeordneten ringförmigen Einzelhohlkathodenkammern zur Erzeugung mehrerer linear angeordneter Niedertemperatur-Plasmajets,
Fig. 2b einen Querschnitt gemäß Schnittlinie A-A' in Fig. 1,
Fig. 3a einen Längsschnitt parallel zur Ebene eines bahnförmigen Substrates durch eine schematisch dargestellte Vorrichtung mit flächenartig angeordneten kreiszylindrischen Einzelhohlkathodenkammern zur Erzeugung in Matrixform angeordneter Niedertemperatur-Plasmajets, Fig. 3b einen Querschnitt durch eine schematisch dargestellte Vorrichtung gemäß Fig. 3a mit einem Prozeßraum und einem Substrat, und
Fig. 4 einen Querschnitt durch einen Bereich von stufenartigen Öffnungen in einem Hohlkathodengehäuse und in einem Anodengehäuse mit einem Niedertemperatur-Plasmajet.

Fig. 1 zeigt den Stand der Technik und stellt das Prinzip zur Erzeugung eines Niedertemperatur-Plasmajets schematisch dar. Die Erzeugung basiert zum einen auf strömungsphysikalischen Effekten. Zum andern dient das Plasma als elektrischer Leiter zwischen einer Hohlkathode 1 und einer Hohlanode 2. In einer geerdeten Gesamtanode 11 befindet sich davon elektrisch isoliert die eine Hohlkathodenkammer 34 umgebende Hohlkathode 1. Ein nicht polymerisierendes Arbeitsgas, z.B. Argon, Sauerstoff, Stickstoff, etc. strömt durch den Gaseinlaß 9 in die Hohlkathodenkammer 34 ein. Das Gas strömt anschließend durch eine Kathodenbohrung 6 und eine Anodenbohrung 7 in die Hohlanode 2, welche über den Gasauslaß 10 evakuiert wird. Dadurch wird eine Strömung im Bereich der Kathodenbohrung 6 und der Anodenbohrung 7 ausgebildet, die zur Erzeugung des Plasmajets 5 beiträgt. Wird die Hohlkathode 1 durch einen Hochfrequenzgenerator 8 (z.B. 13,56 MHz) mit Leistung versorgt, wird in der Hohlkathodenkammer 34 ein Hohlkathodenplasma 3 erzeugt. Der gesamte elektrische Entladungsstrom fließt im Plasma ebenfalls durch die Kathodenbohrung 6 und die Anodenbohrung 7, so daß eine Zone hoher Ionendichte entsteht. Beide Effekte erzeugen gemeinsam den Plasmajet 5.

In der Hohlanode 2, in der ein Hohlanodenplasma 4 brennt, ist ein Gasauslaß 10 vorgesehen. Ein Prozeßraum 33 ist somit nicht vollständig geschlossen. Es kann daher zu einem Fluß von Plasma bzw. Gas durch die Bohrungen 6, 7 und durch den Prozeßraum 33 kommen und die Plasmajets 5 können aus der Anodenbohrung 5 extrahiert werden.

Um unabhängig von der Reaktorgeometrie Polymerschichten durch Plasmapolymerisation auf nichtleitenden, sich gegebenenfalls bewegenden, zweidimensionalen Substraten, wie z.B. Papier, Kunststoffe, Polypropylen-Fasermatten od. dgl. deponieren zu können, wurde eine Hochfrequenz-Hohlkathoden-Plasmaquelle zur Erzeugung eines Niedertemperaturplasmas entwickelt. Als Ausführungsbeispiele gemäß der Erfindung werden im folgenden zwei Vorrichtungen zur Erzeugung einer Vielzahl von Niedertemperatur-Plasmajets vorgestellt.

In Fig. 2a ist ein Längsschnitt durch ein schematisch dargestelltes erstes Ausführungsbeispiel der Vorrichtung zur Erzeugung mehrerer linear angeordneter Niedertemperatur-Plasmajets abgebildet, wobei jeder Plasmajet 5 separat in einer Einzelhohlkathodenkammer 32 einer Einzelhohlkathode 12 erzeugt wird. Die Plasmajets 5 durchstoßen jeweils einen Bereich zwischen der Kathodenbohrung 6 und der Anodenbohrung 7. Sie erstrecken sich über die Bohrungsbereiche hinaus sowohl in den Prozeßraum 33, als auch in die Einzelhohlkathodenkammern 32 hinein. Aufgrund der Druckunterschiede strömt jeder Plasmajet 5 durch die Kathodenbohrung 6 und die Anodenbohrung 7 in den Prozeßraum 33.

Eine Gesamthohlkathode 27 ist koaxial in einer Gesamthohlanode 13 angeordnet und durch keramische Isolierstücke 20 a-d elektrisch von der geerdeten Gesamthohlanode 13 isoliert. So wird ein Dunkelraum 26 mit einer Breite von vorzugsweise 2,5 mm geformt. Die Gesamthohlkathode 27 wird über die Hochfrequenzzuführung 14 mit hochfrequenter Leistung versorgt. Dabei wird zur Isolierung der Hochfrequenzzuführung in der Anode 19 eine Hülse vorzugsweise aus PTFE (Polytetrafluorethylen) verwendet.

Mehrere Einzelhohlkathoden 12 sind linear zu einer Gesamthohlkathode 27 angeordnet. Die Einzelhohlkathodenkammern 32 der Einzelhohlkathoden 12 werden über eine Kathodengaszuführung 16 mit Arbeitsgas versorgt. Das Arbeitsgas strömt jeweils durch einen Einzelhohlkathodengaseinlaß 15 in die Einzelhohlkathodenkammern 32. Eine Gesamtgaszuführung 18 führt das Arbeitsgas von außen beidseitig der Vorrichtung der Gesamthohlkathode 27 zu. Eine Isolierstrecke 17 isoliert die Gesamtgaszuführung 18 von der Kathodengaszuführung 16. Diese Isolierstrecke 17 ist so ausgeformt, daß eine parasitäre Entladung zwischen Gesamthohlanode 13 und der Gesamthohlkathode 27 unterbunden wird.

Die Gesamthohlkathode 27 umfaßt ein Gesamthohlkathodenrohr 28, welches beim Ausführungsbeispiel einen Innendurchmesser von 43 mm bei einer Wandstärke von etwa 10 mm und einer Länge von beispielsweise 300 mm hat. Die Gesamthohlanode 13 hat eine Innendurchmesser von 68 mm und eine Wandstärke von vorzugsweise 6 mm bei einer Länge von 324 mm. Die Kathodenbohrungen 6 bilden zusammen mit den gegenüberliegenden Anodenbohrungen 7 eine Reihe parallel zu einer Längsachse der Gesamthohlkathode 27. Jeweils eine Kathodenbohrung 6 und eine Anodenbohrung 7 sind als axial fluchtendes Bohrungspar angeordnet.

Die Kathodenbohrung 6 hat einen Durchmesser von vorzugsweise 10 mm. Die in dem Beispiel dargestellten Anodenbohrungen 7 haben jeweils einen Durchmesser von 4 mm. Durch den Gasfluß des in jede Einzelhohlkathodenkammer 32 unter einem erhöhten Druck gegenüber dem Prozeßraum 33 einströmenden Arbeitsgases, strömt ein Plasmajet 5 aus den Bohrungen 6 und 7 in den Prozeßraum 33. Die Gesamtgaszuführung 18 wird z.B. durch ein 6 mm starkes Edelstahlrohr gebildet.

Beim Ausführungsbeispiel sind insgesamt 15 Einzelhohlkathoden 12 bzw. 15 Einzelhohlkathodenkammern 32 vorgesehen, von denen jedoch nur fünf in der Fig. 2a dargestellt sind. Die Einzelhohlkathoden 12 mit den Einzelhohlkathodenkammern 32 werden beim Ausführungsbeispiel auf folgende Weise gebildet: Die Kathodengaszuführung 16 ist durch ein Rohr von 6 mm Durchmesser realisiert, auf dem mehrere Scheiben 29 von der Dicke 1 mm und dem Durchmesser 43 mm mit einem jeweiligen Abstand von vorzugsweise 20 mm befestigt sind. Das Rohr 16 mit den Scheiben 29 wird in das die Gesamthohlkathode 27 bildende Rohr 28 geschoben und bildet somit toroidale Einzelhohlkathodenkammern 32 der Einzelhohlkathoden 12. Das die Kathodengaszuführung bildende Rohr 16 weist Wanddurchbrüche 15 auf, durch die das Arbeitsgas in die Einzelhohlkathodenkammern 32 gelangt. Die Zahl der Wanddurchbrüche 15 entspricht der Zahl der Einzelhohlkathodenkammern 32. Als Arbeitsgas kann jedes nicht polymerisierende Gas verwendet werden.

Diese lineare Vorrichtung ist so konstruiert, daß sich eine in diskreten Einheiten von 300 mm verlängerbare Vorrichtung zur Erzeugung einer beliebig großen Anzahl von Hochfrequenz-Hohlkathoden Niedertemperatur-Plasmajets ergibt. Um eine beidseitige Behandlung bzw. Beschichtung eines Substrates zu erreichen, können zwei parallele linear ausgebildete Vorrichtungen senkrecht zur Bewegungsrichtung des Substrates einander gegenüberliegend angeordnet werden. Die Hochfrequenzleistung wird über einen symmetrischen HF-Verteiler dem Vorrichtungspaar zugeführt. Dieser Verteiler ist so konstruiert, daß der Abstand der beiden Vorrichtungen zueinander variiert werden kann. Die Hochfrequenzleistung wird über eine Steckverbindung, die ebenfalls das Modularitätsprinzip unterstützt, in die Gesamthohlkathode 27 eingekoppelt.

Prinzipiell ist es auch möglich, mehr als zwei der erfindungsgemäßen Vorrichtungen derart anzuordnen, daß dreidimensionale Objekte von allen Seiten beschichtet werden können.

Fig. 2b zeigt einen Querschnitt durch eine toroidale Einzelhohlkathode 12 der Vorrichtung mit Prozeßraum und Substrat.

Der Plasmajet 5 regt das außerhalb der Vorrichtung zugeführte Monomer 22 in einem Remote-Prozeß, analog dem Aufsatz von Korzec, Theirich, Werner, Traub und Engemann, *Surf. and Coating Technol.* 74-75, p. 67-74 (1995), zur Polymerisation auf der Oberfläche eines Substrat 24, an. Das zu polymerisierende Monomer 22 wird durch eine Monomergaszuführung 21 a,b mit Bohrungen, die nahe der erfindungsgemäßen Vorrichtung angeordnet ist, zugeführt. Es bildet sich eine beschichtende Plasmazone 23 im Prozeßraum 33 aus. Das Monomer polymerisiert auf dem Substrat 24 und bildet einen Plasmapolymerfilm 25. Die Ionendichte innerhalb eines Plasmajets 5 beträgt bis zu 10¹² Ionen pro cm³.

In Fig. 3a ist ein zweites Ausführungsbeispiel dargestellt. Diese Vorrichtung arbeitet nach dem gleichen Prinzip und ermöglicht ebenfalls die Erzeugung einer Vielzahl von intensiven Hochfrequenz-Hohlkathoden-Niedertemperatur-Plasmajets. Während das in den Fig. 2a und 2b gezeigte Beispiel eine lineare Anordnung von Einzelhohlkathodenkammern 32 der Einzelhohlkathoden 12 zeigt, sind hier die Einzelhohlkathoden 12 mit den Einzelhohlkathodenkammern 32 entlang einer Ebene angeordnet. Dies führt zu einer matrixartigen Ausbildung von Plasmajets.

Im Gegensatz zu den ringförmigen Einzelhohlkathodenkammern 32 in den Fig. 3a und 3b sind bei diesem Ausführungsbeispiel die Einzelhohlkathodenkammern 32 kreiszylindrisch ausgebildet. Die Zuführung des Arbeitsgases erfolgt hier jeweils von einer Stirnseite des Zylinders her durch einen Gaseinlaß 15. Der Gasauslaß, die Bohrung 6 im Kammergehäuse der Einzelhohlkathode 12, ist jeweils auf der gegenüberliegenden Stirnseite des Zylinders angeordnet.

Die Einzelhohlkathoden 12 befinden sich in einer Gesamthohlkathode 27, die selbst innerhalb der Gesamtanode 13 angeordnet ist. Gesamthohlkathode 27 und Gesamtanode 13 sind durch keramische Isolierstücke 20 a-d voneinander getrennt. Die Gesamtanode 13 befindet sich auf dem elektrischen Erdpotential. Die Gesamthohlkathode 27 wird über die Hochfrequenzzuführung 14 mit hochfrequenter Leistung versorgt. Die Hochfrequenzzuführung 14 ist von der Anode 19 elektrisch isoliert, wobei als Isoliermaterial vorzugsweise PFTE (Polytetrafluorethylen) verwendet wird. In jeder Einzelhohlkathodenkammer 32 der Einzelhohlkathoden 12 brennt ein Hohlkathodenplasma 3. Die Gesamthohlkathode 27 wird über die Isolierstrecke 17 der Gaszuführung und über die Gesamtgaszuführung 18 mit einem nichtpolymerisierenden Arbeitsgas versorgt. Diese Isolierstrecke 17 der Gaszuführung ist so ausgeformt, daß eine parasitäre Entladung zwischen Gesamtanode 13 und der Gesamthohlkathode 27 unterbunden wird.

In Fig. 3b ist ein Querschnitt der Vorrichtung zur Erzeugung in Matrixform angeordneter Niedertemperatur-Plasmajets gezeigt. Das Arbeitsgas strömt von der Isolierstrecke 17 der Gaszuführung in die Kathodengaszuführung 16, die als Kanalsystem ausgebildet ist. Von der Kathodengaszuführung 16 strömt das Gas durch den Hohlkathodengaseinlaß 15 in jede einzelne Hohlkathodenkammer 32, um ein Hohlkathodenplasma 3 zu zünden. Ein Plasmajet 5 bildet sich im Bereich von Kathodenbohrung 6 und Anodenbohrung 7 und strömt durch die Anodenbohrung 7 in den Prozeßraum 33.

Jede Einzelhohlkathodenkammer 32 der Hohlkathode 12 hat beim Ausführungsbeispiel einen Durchmesser von vorzugsweise 20 mm bis 40 mm. Die Länge beträgt z.B. 50 mm. Die Gesamthohlkathode 27 hat beispielsweise eine Länge von ca. 264 mm bei einer Breite von z.B. 125 mm. Der Hohlkathodengaseinlaß 15 hat einen Durchmesser von 2 mm. Die Gesamthohlkathode 27 ist von einem Zwischenraum oder Dunkelraum 26 von der Breite 2 mm umgeben. Die Kathodenbohrung 6 hat einen Durchmesser von 10 mm und die Anodenbohrungen 7 haben einen Durchmesser von 4 mm. Durch den Gasfluß und den erhöhten Druck innerhalb der Einzelhohlkathodenkammern 32 gegenüber der Prozeßkammer 33 strömt ein Plasmajet 5 durch die Bohrungen 6 und 7 in den Prozeßraum 33. Die Gesamtgaszuführung 18 wird beispielsweise durch ein 6 mm starkes Edelstahlrohr gebildet. Das zu polymerisierende Monomer 22 wird durch eine nahe der erfindungsgemäßen Vorrichtung angeordnete Monomergaszuführung 21 mit Bohrungen analog zur Fig. 2b zugeführt.

Fig. 4 zeigt einen vergrößerten Ausschnitt des Bereiches der Bohrungen 6, 7 der oben beschriebenen Vorrichtung. Das Verhältnis von Kathodenfläche zur Anodenfläche spielt für die Generierung des Plasmajets und den Betrieb der Vorrichtung eine wichtige Rolle, wie im Aufsatz von Horwitz, *J. Vac. Sci. Technol*. A1 Seite 60-68 (1983) beschrieben wird. Beim Ausführungsbeispiel ist die zylindrische Bohrung 7 der Gesamtanode 11 stufenartig ausgebildet. Der Plasmajet 5 strömt durch die Kathodenbohrung 6 zur Anodenbohrung 7. Ein Optimum der Flächenverhältnisse ist erreicht, wenn die Kathodenfläche und die Anodenfläche gleich groß sind. Bei der erfindungsgemäßen Vorrichtung bedeutet dies, daß die dem Plasmajet 5 zugewandte Fläche der Anodenbohrung 7 in etwa so groß sein sollte, wie die Innenfläche jeder Einzelhohlkathode 12. Dadurch, daß sich die Anodenbohrung 7 zum Prozeßraum 33 hin stufenartig erweitert, wird dem Plasmajet 5 eine größere effektive Fläche zur Verfügung gestellt, als es der Fall bei einer kreiszylindrischen Bohrung ist.

Die Anodenbohrung 7 kann sich zum Prozeßraum hin auch konisch oder gekrümmt erweitern. Gleiches gilt für die Kathodenbohrung 6.

Durch diese erfindungsgemäße Anordnung läßt sich die Spannungsverteilung an den Hochfrequenzelektroden so einstellen, daß man hochintensive Plasmajets extrahieren kann. Es wird sichergestellt, daß der elektrische Entladungstrom über die Oberfläche der zylindrischen, gestuften Anodenbohrung 7 abfließt und eine Umhüllung der Gesamtanode 11 mit den Anodenbohrungen 7 mit einem Plasma vermieden wird.

Anstelle der beiden beschriebenen und dargestellten Ausführungsformen der Vorrichtung, ist es auch möglich, mehrere separate Einzelhohlkathodenkammern ringförmig anzuordnen. Die Plasmajets können dabei entweder in einen Prozeßraum extrahiert werden, der sich innerhalb des vom Ring umschlossenen Bereiches befindet, oder in einen Prozeßraum außerhalb des Ringes. Als Anwendung für eine derartige Vorrichtung kommt beispielsweise die Deposition von funktionalen Schichten auf der Außenumfangsfläche oder auf der Innenumfangsfläche eines rohrförmigen Körpers in Betracht. Dieser kann relativ zu der ringartig ausgebildeten Vorrichtung bewegt werden, wobei während dieser Bewegung die Deposition der funktionalen Schicht stattfindet.

Alle oben beschriebenen Vorrichtungen zur Erzeugung einer Vielzahl von Plasmajets können bei geringen Drücken von einigen Millibar betrieben werden. Die beim Betrieb auftretenden Temperaturen sind in der Größenordnung von weniger als 500 °C.

## Patentansprüche

1. Vorrichtung zur Erzeugung einer Vielzahl von Niedertemperatur-Plasmajets (5) mittels hochfrequenter Leistung unter Ausnutzung von Hohlkathodenentladungen in mindestens einer Hohlkathodenkammer (32), die von einer Hohlkathode (12) umgeben ist, die wenigstens eine Einlaßöffnung (15) für ein Arbeitsgas umfaßt, mit zumindest einer der Hohlkathode (12) benachbarten Anode (11), wobei die Hohlkathode (12) und die Anode (11) einander gegenüberliegende Öffnungen (6, 7) aufweisen, durch die die Plasmajets (5) von der Hohlkathodenkammer (32) in einen Prozeßraum (33) gelangen, **dadurch gekennzeichnet, daß** die Vorrichtung mehrere separate Einzelhohlkathodenkammern (32) umfaßt, daß jedem Plasmajet (5) jeweils eine Einzelhohlkathodenkammer (32) als Entladungsraum zugeordnet ist, und daß Öffnungen (6,7) in den Einzelhohlkathoden (12) und in der Anode (11) miteinander axial fluchtende Bohrungspaare bilden.

2. Vorrichtung nach Anspruch 1, **dadurch gekennzeichnet, daß** die Hohlkathodenkammer unter Bildung von Einzelhohlkathoden (12) in mehrere separate Einzelhohlkathodenkammern (32) unterteilt ist und jede Einzelhohlkathode (12) eine eigene Einlaßöffnung (15) zur Einspeisung des Arbeitsgases aufweist.

3. Vorrichtung nach Anspruch 1 oder 2, **dadurch gekennzeichnet, daß** die Einzelhohlkathodenkammern (32) reihenartig angeordnet sind.

4. Vorrichtung nach Anspruch 3, **dadurch gekennzeichnet, daß** sich die Reihenanordnung linear erstreckt.

5. Vorrichtung nach Anspruch 3, **dadurch gekennzeichnet, daß** die Einzelhohlkathodenkammern (32) ringförmig angeordnet sind.

6. Vorrichtung nach Anspruch 1 oder 2, **dadurch gekennzeichnet, daß** die Einzelhohlkathodenkammern (32) entlang einer Fläche angeordnet sind.

7. Vorrichtung nach Anspruch 6, **dadurch gekennzeichnet, daß** die Fläche eine Ebene ist.

8. Vorrichtung nach einem der vorangegangenen Ansprüche, **dadurch gekennzeichnet, daß** die Einzelhohlkathodenkammern (32) an mehreren einander gegenüberliegenden Seiten eines Prozeßraums (33) angeordnet sind.

9. Vorrichtung nach einem der vorangegangenen Ansprüche, **dadurch gekennzeichnet, daß** die Einzelhohlkathodenkammern (32) durch Anordnung von Trennwänden (29) in einem Gesamtkathodengehäuse (27) gebildet sind.

10. Vorrichtung nach Anspruch 9, **dadurch gekennzeichnet, daß** das Gesamtkathodengehäuse (27) von einem Gesamtanodengehäuse (13) umgeben ist.

11. Vorrichtung nach Anspruch 10, **dadurch gekennzeichnet, daß** das Gesamtanodengehäuse (13) elektrisch geerdet ist.

12. Vorrichtung nach einem der vorangegangenen Ansprüche, **dadurch gekennzeichnet, daß** sich Öffnungen (7) in der Anode (11) jeweils zumindest bereichsweise zum Prozeßraum (33) hin erweitern.

13. Vorrichtung nach Anspruch 12, **dadurch gekennzeichnet, daß** sich die Öffnungen (7) in der Anode (11) stufenartig zum Prozeßräum (33) hin erweitern.

14. Vorrichtung nach Anspruch 13, **dadurch gekennzeichnet, daß** die Stufen jeweils von einem Kragen gebildet sind, der auf der prozeßseitigen Wand der Anode (11) angeordnet ist.

15. Vorrichtung nach einem der vorangegangenen Ansprüche, **dadurch gekennzeichnet, daß** sich Öffnungen (6) in den Einzelhohlkathoden (12) zum Entladungraum hin zumindest bereichsweise erweitern.

16. Vorrichtung nach Anspruch 15, **dadurch gekennzeichnet, daß** sich Öffnungen (6) in den Einzelhohlkathoden (12) zum Entladungsraum hin stufenartig erweitern.

17. Vorrichtung nach einem der vorangegangenen Ansprüche, **dadurch gekennzeichnet, daß** im Bereich mindestens eines Plasmajets (5) wenigstens eine Vorrichtung (21) zur Einbringung eines Monomers (22) in den Prozeßraum (33) vorgesehen ist.

18. Vorrichtung nach einem der Ansprüche 9-17, insbesondere nach Anspruch 9, **dadurch gekennzeichnet, daß** die Zuführung des Arbeitsgases zu den Einzelhohlkathoden (12) durch eine Isolierstrecke (17) erfolgt, die zwischen dem Gesamtkathodengehäuse (27) und der Gesamtanode (11) angeordnet ist.

19. Vorrichtung nach Anspruch 18, **dadurch gekennzeichnet, daß** innerhalb des Gesamtkathodengehäuses (27) ein Gasverteilungssystem (16) vorgesehen ist, das jede Einzelhohlkathodenkammer (32) separat mit dem Arbeitsgas versorgt.

20. Vorrichtung nach Anspruch 19, **dadurch gekennzeichnet, daß** das Gasverteilungssystem (16) aus einem Rohr gebildet ist.

21. Vorrichtung nach Anspruch 20, **dadurch gekennzeichnet, daß** an dem Rohr (16) Wanddurchbrüche (15) angeordnet sind, durch die das Arbeitsgas in die Einzelhohlkathodenkammern (32) gelangt.

22. Vorrichtung nach Anspruch 21, **dadurch gekennzeichnet, daß** die Einzelhohlkathodenkammern (32) toroidförmig ausgebildet und reihenartig angeordnet sind und das Rohr (16) die Mittelachse der Anordnung darstellt.

## Claims

1. Device for producing a plurality of low-temperature plasma jets (5) by means of high frequency power using cylindrical cathode discharges in at least one cylindrical cathode chamber (32) surrounded by a cylindrical cathode (12) comprising at least one inlet aperture (15) for an operating gas, with at least one anode (11) adjacent to the cylindrical cathode (12), the cylindrical cathode (12) and the anode (11) having mutually opposing apertures (6, 7), through which the plasma jets (5) arrive in a process space (33) from the cylindrical cathode chamber (32), **characterised in that** the device comprises a plurality of separate individual cylindrical cathode chambers (32), **in that** an individual cylindrical cathode chamber (32) is respectively associated as discharge space with each plasma jet (5), and **in that** apertures (6, 7) in the individual cylindrical cathodes (12) and in the anode (11) form pairs of holes axially aligning with one another.

2. Device according to claim 1, **characterised in that** with the formation of individual cylindrical cathodes (12), the cylindrical cathode chamber is divided into a plurality of separate individual cylindrical cathode chambers (32) and each individual cylindrical cathode (12) has its own inlet aperture (15) for feeding in the operating gas.

3. Device according to claim 1 or 2, **characterised in that** the individual cylindrical cathode chambers (32) are arranged in rows.

4. Device according to claim 3, **characterised in that** the row arrangement extends in a linear fashion.

5. Device according to claim 3, **characterised in that** the individual cylindrical cathode chambers (32) are arranged in an annular manner.

6. Device according to claim 1 or 2, **characterised in that** the individual cylindrical cathode chambers (32) are arranged along a face.

7. Device according to claim 6, **characterised in that** the face is a plane.

8. Device according to any one of the preceding claims, **characterised in that** the individual cylindrical cathode chambers (32) are arranged on a plurality of mutually opposing sides of a process space (33).

9. Device according to any one of the preceding claims, **characterised in that** the individual cylindrical cathode chambers (32) are formed by arranging partitions (29) in a general cathode housing (27).

10. Device according to claim 9, **characterised in that** the general cathode housing (27) is surrounded by a general anode housing (13).

11. Device according to claim 10, **characterised in that** the general anode housing (13) is electrically earthed.

12. Device according to any one of the preceding claims, **characterised in that** apertures (7) in the anode (11) widen respectively toward the process space at least in certain regions (33).

13. Device according to claim (12), **characterised in that** the apertures (7) in the anode (11) widen in a stepwise manner toward the process space (33).

14. Device according to claim (13), **characterised in that** the steps are each formed by a collar arranged on the process-side wall of the anode (11).

15. Device according to any one of the preceding claims, **characterised in that** apertures (6) in the individual cylindrical cathodes (12) widen toward the discharge space at least in certain regions.

16. Device according to claim 15, **characterised in that** apertures (6) in the individual cylindrical cathodes (12) widen in a stepwise manner toward the discharge space.

17. Device according to any one of the preceding claims, **characterised in that** at least one device (21) for introducing a monomer (22) into the process space (33) is provided in the region of at least one plasma jet (5).

18. Device according to any one of claims 9 to 17, in particular according to claim 9, **characterised in that** the operating gas is fed to the individual cylindrical cathodes (12) through an insulating section (17) arranged between the general cathode housing (27) and the general anode (11).

19. Device according to claim 18, **characterised in that** provided inside the general cathode housing (27) is a gas distribution system (16) separately supplying each individual cylindrical cathode chamber (32) with the operating gas.

20. Device according to claim 19, **characterised in that** the gas distribution system (16) is formed by a tube.

21. Device according to claim 20, **characterised in that** wall openings (15) are arranged on the tube (16), through which the operating gas arrives into the individual cylindrical cathode chambers (32).

22. Device according to claim 21, **characterised in that** the individual cylindrical cathode chambers (32) are toroidal in design and are arranged in rows and the tube (16) is the centre line of the arrangement.

## Revendications

1. Dispositif de production d'une pluralité de jets de plasma basse température (5) au moyen d'une puissance à haute fréquence en utilisant des décharges en cathode creuse effectuées en au moins une chambre à cathode creuse (32), entourée par une cathode creuse (12), comprenant au moins une ouverture d'admission (15) pour un gaz de travail, avec au moins une anode (11) voisine de la cathode creuse (12), la cathode creuse (12) et l'anode (11) présentant des ouvertures (6, 7) opposées l'une à l'autre, à travers lesquelles les jets de plasma (5) arrivent depuis la cathode creuse (32) dans un chambre à processus (33), **caractérisé par le fait que** le dispositif comprend plusieurs chambres à cathode creuse individuelles (32), en ce que, à chaque jet de plasma (5) est associée une chambre à cathode creuse individuelle (32) à titre d'enceinte de décharge, et **par le fait que** des ouvertures (6, 7), ménagées dans les cathodes creuses individuelles (12) et dans l'anode (11), forment des paires de perçages alignés axialement entre eux.

2. Dispositif selon la revendication 1, **caractérisé par le fait que** la chambre à cathode creuse est subdivisée, en formant des cathodes creuses individuelles (12), en une pluralité de chambres à cathode creuse individuelles (32) et chaque cathode creuse individuelle (12) présente une ouverture d'introduction (15) propre pour l'injection du gaz de travail.

3. Dispositif selon la revendication 1 ou 2, **caractérisé par le fait que** les chambres à cathode creuse individuelles (32) sont disposées en rangées.

4. Dispositif selon la revendication 3, **caractérisé par le fait que** l'agencement en rangées s'étend de façon linéaire.

5. Dispositif selon la revendication 3, **caractérisé par le fait que** les chambres à cathode creuse individuelles (32) sont disposées en forme d'anneau.

6. Dispositif selon la revendication 1 ou 2, **caractérisé par le fait que** les chambres à cathode creuse individuelles (32) sont disposées le long d'une face.

7. Dispositif selon la revendication 6, **caractérisé par le fait que** la face est un plan.

8. Dispositif selon l'une des revendications précédentes, **caractérisé par le fait que** les chambres à cathode creuse individuelles (32) sont disposées sur plusieurs côtés, opposés les uns les autres, d'une enceinte de processus (3).

9. Dispositif selon l'une des revendications précédentes, **caractérisé par le fait que** les chambres à cathode creuse individuelles (32) sont formées par agencement de parois de séparation (29) dans un boîtier global pour cathodes (27).

10. Dispositif selon la revendication 9, **caractérisé par le fait que** le boîtier global pour cathodes (27) est entouré par un boîtier global pour anodes (13).

11. Dispositif selon la revendication 10, **caractérisé par le fait que** le boîtier global pour anodes (13) est raccordé électriquement à la terre.

12. Dispositif selon l'une des revendications précédentes, **caractérisé par le fait que** des ouvertures (7) ménagées dans l'anode (11) vont en s'élargissant chacune au moins par zones, en allant dans la direction de l'enceinte de processus (33).

13. Dispositif selon la revendication 12, **caractérisé par le fait que** les ouvertures (7) ménagées dans l'anode (11) vont en s'élargissant par degrés, en allant en direction de l'enceinte de processus (33).

14. Dispositif selon la revendication 13, **caractérisé en ce que** les degrés sont chacun formés par une collerette disposée sur la paroi, située côté processus, de l'anode (11).

15. Dispositif selon l'une des revendications précédentes, **caractérisé par le fait que** des ouvertures (6) ménagées dans les électrodes creuses individuelles (12) vont en s'élargissant au moins par zones, en direction de l'enceinte de décharge.

16. Dispositif selon la revendication 15, **caractérisé par le fait que** des ouvertures (6) ménagées dans les cathodes creuses individuelles (12) vont s'élargissant par degrés, en direction de l'enceinte de décharge.

17. Dispositif selon l'une des revendications précédentes, **caractérisé par le fait que** dans la zone d'au moins un jet de plasma (5) est prévu au moins un dispositif (21) devant injecter un monomère (22) dans l'enceinte de processus (33).

18. Dispositif selon l'une des revendications 9 à 17, en particulier selon la revendication 9, **caractérisé par le fait que** l'amenée du gaz de travail aux électrodes creuses individuelles (12) s'effectue en passant par veine isolante (17), disposée entre le boîtier global pour cathodes (27) et l'anode globale (11).

19. Dispositif selon la revendication 18, **caractérisé par le fait qu'**à l'intérieur du boîtier global pour cathode (27) est prévu un système de distribution de gaz (16) alimentant séparément en gaz de travail chaque chambre à cathode creuse individuelle (32).

20. Dispositif selon la revendication 19, **caractérisé par le fait que** le système de distribution de gaz (16) est formé d'un tube.

21. Dispositif selon la revendication 20, **caractérisé en ce que** sur le tube (16) sont disposées des traversées de paroi (15) à travers lesquelles le gaz de travail arrive dans les chambres à cathode creuse individuelles (32).

22. Dispositif selon la revendication 21, **caractérisé en ce que** les chambres à cathode creuse individuelles (32) ont une configuration toroïdale et sont disposées en rangées et le tube (16) constitue l'axe médian de l'agencement.
